# DEMANDE DE BREVET EUROPEEN

(11) **EP 4 760 413 A1**
(43) Date de publication de la demande: **17.06.2026**
(21) Numéro de dépôt: 24219880.2
(22) Date de dépôt: 13.12.2024
(51) Int. Cl.: G04B 19/28

(54) **BOÎTE DE MONTRE AVEC LUNETTE À DOUBLE FONCTION**

(71) Demandeur: Certina SA, 2400 Le Locle (CH)
(72) Inventeur: SIPP, Anthony, 1564 Domdidier (CH); GERBER, Steeve, 2520 La Neuveville (CH); SCHERRER, Philippe, 2800 Delémont (CH); EHRSAM, Nicolas, 2533 Evilard (CH)
(74) Mandataire: ICB SA

(57) **Abrégé**

Un aspect de l'invention concerne une boîte de montre (100) comportant une première lunette (1) et une deuxième lunette (2) coaxiales autour d'un même axe (D), comportant un mécanisme de verrouillage en rotation de la deuxième lunette (2) qui est en position axiale fixe selon la direction dudit axe (D), dont le déverrouillage est effectué par pression axiale d'un utilisateur, selon la direction dudit axe (D), sur la première lunette (1) pour déverrouiller la deuxième lunette (2) et l'entraîner en rotation sous l'action d'un mouvement de rotation imprimé par l'utilisateur à la première lunette (1), ce mécanisme de verrouillage comporte un ressort annulaire (5) sensiblement de révolution autour dudit axe (D) et qui est en contact permanent avec la première lunette (1) d'une part, et la deuxième lunette (2) d'autre part, l'invention concerne encore une montre (1000) comportant une telle boîte (100).

## Description

### Domaine technique de l'invention

L'invention concerne une boîte de montre comportant une lunette multifonctions, comportant une première lunette et une deuxième lunette coaxiales autour d'un même axe de lunette.

L'invention concerne encore une pièce d'horlogerie, notamment une montre, comportant une telle boîte de montre.

L'invention concerne le domaine des mécanismes d'affichage pour pièces d'horlogerie.

### Arrière-plan technologique

Les mécanismes d'affichage d'horlogerie nécessitent des manipulations de la part de l'utilisateur, notamment pour des montres de plongée, ou des montres multi-fuseaux, ou similaire. Ces manipulations ne sont pas toujours faciles dans un environnement professionnel dans lequel l'utilisateur porte des équipements de protection comme des gants, ou est soumis à des contraintes thermiques particulières.

En de tels cas, il est préférable de limiter, ou mieux d'éviter, des manipulations au niveau de la couronne de la montre.

### Résumé de l'invention

L'invention se propose d'équiper une pièce d'horlogerie, notamment une montre, comportant plusieurs fonctions d'affichage, avec des moyens de réglage d'affichage simples, nécessitant peu de manipulations, et autorisant ces manipulations au niveau de surfaces de contact largement dimensionnées.

La proposition consiste à équiper la pièce d'horlogerie d'une lunette multifonctions, comportant une première lunette directement manipulable par l'utilisateur, avec des manipulations limitées à une pression axiale et à une rotation, et une deuxième lunette commandée par ces manipulations de l'utilisateur.

A cet effet, l'invention concerne une boîte de montre selon la revendication 1. Par "boîte de montre" on entend ici au sens large toute boîte renfermant au moins un mouvement d'horlogerie.

L'invention concerne encore une pièce d'horlogerie, notamment une montre, comportant une telle boîte de montre.

### Brève description des figures

Les buts, avantages et caractéristiques seront mieux compris à la lecture de la description détaillée qui va suivre, en référence aux figures annexées, où :
- la figure 1 représente, de façon schématisée, partielle, en perspective éclatée, une montre comportant une boîte de montre selon l'invention, comportant une lunette à double fonction. Cette lunette comporte une première lunette, ici extérieure, mobile en rotation autour d'un axe de lunette, et aussi mobile en translation axiale selon la direction de cet axe, sous l'effet d'un effort de compression applique par l'utilisateur et symbolisé par une flèche ; cet effort de compression s'exerce à l'encontre d'un premier ressort logé dans la carrure de la boîte. La lunette comporte une deuxième lunette, mobile uniquement en rotation et sans liberté axiale. Un ressort annulaire est aussi logé dans la carrure, intérieurement à ce premier ressort, et ce ressort annulaire coopère en appui à la fois avec la partie inférieure de la première lunette, et avec la partie inférieure de la deuxième lunette, ici une lunette intérieure, comportant une denture de verrouillage. Le ressort annulaire comporte à la fois des lames-ressort à fonction de verrouillage et d'autres lames-ressort à fonction de rotation; des détails montrent une exécution particulière où la première lunette et la deuxième lunette comportent des moyens d'entraînement complémentaires, qui peuvent coopérer quand la première lunette est complètement enfoncée ;
- la figure 2 représente schématiquement en coupe passant par l'axe de lunette, la coopération entre la première lunette, le premier ressort, la deuxième lunette, et le ressort annulaire, dans une position de repos de la première lunette dans laquelle le premier ressort est en position de détente maximale, et la deuxième lunette est verrouillée en rotation ;
- la figure 3, de façon similaire à la figure 2, les mêmes composants, dans la position de manoeuvre entièrement enfoncée de la première lunette, en compression maximale du premier ressort, la deuxième lunette pouvant alors être entraînée en rotation par une rotation imprimée par l'utilisateur à la première lunette ;
- la figure 4 représente de façon schématisée et en perspective, une première variante du ressort annulaire, autorisant la rotation de la deuxième lunette dans un seul sens, et bien adaptée à une utilisation dans une montre de plongée ;
- la figure 5, de façon similaire à la figure 4, une deuxième variante du ressort annulaire, autorisant la rotation de la deuxième lunette dans les deux sens de rotation, utilisable par exemple dans une montre multi-fuseaux;
- les figures 6 et 7 représentent, de façon simplifiée, les positions des composants des figures 2 et 3, les lames-ressort du ressort annulaire n'étant pas représentées.

### Description détaillée de l'invention

L'invention concerne une boîte de montre 100 comportant une lunette multifonctions, comportant une première lunette 1 et une deuxième lunette 2 coaxiales autour d'un même axe de lunette D.

Selon l'invention, la boîte 100 comporte un mécanisme de verrouillage en rotation de la deuxième lunette 2 qui est en position axiale fixe selon la direction de l'axe de lunette D.

Le déverrouillage de cette deuxième lunette 2 est effectué par pression axiale d'un utilisateur, selon la direction de l'axe de lunette D, sur la première lunette 1 pour déverrouiller la deuxième lunette 2 et l'entraîner en rotation sous l'action d'un mouvement de rotation imprimé par l'utilisateur à la première lunette 1.

Et le mécanisme de verrouillage comporte un ressort annulaire 5 sensiblement de révolution autour de l'axe de lunette D, et qui est en contact permanent avec la première lunette 1 d'une part, et la deuxième lunette 2 d'autre part.

L'invention est illustrée dans le cas particulier non limitatif où la première lunette 1 est une lunette extérieure, et où la deuxième lunette 2 est une lunette intérieure.

Plus particulièrement, la première lunette 1 et la deuxième lunette 2 sont montées sur une carrure 10, pivotantes autour de l'axe de lunette D et indépendantes l'une de l'autre en rotation. La deuxième lunette 2 est immobilisée axialement selon la direction de l'axe de lunette D par rapport à la carrure 10.

La première lunette 1 est mobile axialement à l'encontre d'un premier ressort 3 logé dans la carrure 10, entre une position stable de repos dans laquelle le premier ressort 3 est détendu, et une position transitoire de manoeuvre dans laquelle le premier ressort 3 est comprimé sous l'action d'un effort axial imprimé par un utilisateur à la première lunette 1 selon la direction de l'axe de lunette D.

La deuxième lunette 2 est mobile entre des positions de repos de verrouillage via une position transitoire déverrouillée.

Le ressort annulaire 5 s'étend entre d'une part la carrure 10 et d'autre part des extrémités inférieures de la première lunette 1 et de la deuxième lunette 2, autour de l'axe de lunette D, et est agencé pour verrouiller la position angulaire de la deuxième lunette 2 quand la première lunette 1 est dans sa position de repos, et pour autoriser, au moins dans un premier sens de rotation, la rotation de la deuxième lunette 2 quand la première lunette 1 est dans sa position de manoeuvre dans laquelle elle exerce un appui de déverrouillage sur le ressort annulaire 5 pour libérer la deuxième lunette 2 et lorsqu'elle est soumise à un mouvement de rotation imprimé par l'utilisateur.

Le ressort 5 est sensiblement plat, il comporte un ergot 59 pour son indexage angulaire en position fixe dans la carrure 10. Le ressort 5 comporte des lames-ressort de verrouillage et d'entraînement, qui peuvent être réalisées par étampage, et/ou découpe, et/ou pliage.

Plus particulièrement, la première lunette 1 comporte des premiers moyens d'entraînement 18, qui sont agencés pour coopérer avec des deuxièmes moyens d'entraînement complémentaires 28 que comporte la deuxième lunette 2 dans la position de manoeuvre de la première lunette 1 pour entraîner en rotation, au moins dans le premier sens de rotation, la deuxième lunette 2 lors d'une rotation imprimée par l'utilisateur à la première lunette 1.

Plus particulièrement, le ressort annulaire 5 comporte, connexes l'une à l'autre, une première surface annulaire 56 agencée pour coopérer avec une première surface d'appui inférieure 16 que comporte la première lunette 1, et une deuxième surface annulaire 57 agencée pour coopérer avec une denture de verrouillage 29 que comporte la deuxième lunette 2. Et le ressort annulaire 5 comporte des lames-ressort de verrouillage 500, 52, 53, qui s'étendent sur la première surface annulaire 56 et sur une partie de la deuxième surface annulaire 57, et qui sont agencées pour exercer un verrouillage de la deuxième lunette 2 par action sur sa denture de verrouillage 29 quand la première lunette 1 est dans sa position de repos.

Plus particulièrement, la première surface d'appui 16 est agencée pour, lors d'un effort de compression imprimé à la première lunette 1 dans sa position de manoeuvre, comprimer les lames-ressort de verrouillage 500, 52, 53, que comporte la première surface annulaire 56 du ressort annulaire 5, pour éclipser les lames-ressort de verrouillage 500, 52, 53, et autoriser une rotation de la deuxième lunette 2.

Plus particulièrement, la première surface annulaire 56 du ressort annulaire 5 comporte des lames-ressort de verrouillage 500 qui sont toutes agencées pour verrouiller la deuxième lunette 2 dans un seul sens. Plus particulièrement encore, la première surface annulaire 56 du ressort annulaire 5 comporte des lames-ressort de verrouillage 500 qui sont agencées pour verrouiller la deuxième lunette 2 dans le seul sens horaire.

Plus particulièrement, la première surface annulaire 56 du ressort annulaire 5 comporte des premières lames-ressort de verrouillage 52 qui sont agencées pour verrouiller la deuxième lunette 2 dans un premier sens, et des deuxièmes lames-ressort de verrouillage 53 qui sont agencées pour verrouiller la deuxième lunette 2 dans un deuxième sens.

Plus particulièrement, les premières lames-ressort de verrouillage horaires 52 sont agencées pour verrouiller la deuxième lunette 2 dans un premier sens horaire, et les deuxièmes lames-ressort de verrouillage anti-horaires 53 sont agencées pour verrouiller la deuxième lunette 2 dans un deuxième sens anti-horaire.

Plus particulièrement, la deuxième surface annulaire 57 comporte des lames-ressort à fonction de rotation 50, 51, autorisant l'entraînement en rotation de la deuxième lunette 2.

Plus particulièrement, la deuxième surface annulaire 57 comporte des lames-ressort à simple fonction de rotation 50 autorisant l'entraînement en rotation de la deuxième lunette 2 dans un unique sens de rotation.

Plus particulièrement, les lames-ressort de verrouillage 500 de la première surface annulaire 56 sont opposées aux lames-ressort à simple fonction de rotation 50 de la deuxième surface annulaire 57.

Plus particulièrement, la deuxième lunette 2 est graduée pour une application de montre de plongée avec rotation unidirectionnelle.

Plus particulièrement, la deuxième lunette 2 porte une indication de 60 minutes sur 360°.

Plus particulièrement, la deuxième surface annulaire 57 comporte des lames-ressort à double fonction de rotation 51 autorisant l'entraînement en rotation de la deuxième lunette 2 dans les deux sens de rotation.

Plus particulièrement, la deuxième lunette 2 est graduée pour une application GMT pour l'indication de l'heure en différents fuseaux horaires avec rotation bidirectionnelle, et porte une indication de 24 heures sur 360°.

Avantageusement, la première lunette 1 est libre en rotation dans les deux sens de rotation, dans sa position stable de repos et lorsque la deuxième lunette 2 est dans une position de verrouillage.

Plus particulièrement, la deuxième lunette 2 comporte une gorge 26 de révolution autour de l'axe de lunette D, qui est agencée pour coopérer avec un élément élastique sensiblement annulaire 6 qui est aussi logé dans une gorge de carrure 60 que comporte la carrure 10.

Plus particulièrement, la première lunette 1 représente les points cardinaux.

Plus particulièrement, la première lunette 1 est une lunette extérieure, la deuxième lunette 2 est une lunette intérieure.

Plus particulièrement encore, la première surface annulaire 56 est une surface annulaire extérieure, et la deuxième surface annulaire 57 est une surface annulaire intérieure 57.

L'invention concerne encore une pièce d'horlogerie, notamment une montre 1000, comportant une telle boîte de montre 100.

## Revendications

1. Boîte de montre (100) comportant une lunette multifonctions, comportant une première lunette (1) et une deuxième lunette (2) coaxiales autour d'un même axe de lunette (D), **caractérisée en ce que** ladite boîte (100) comporte un mécanisme de verrouillage en rotation de ladite deuxième lunette (2) qui est en position axiale fixe selon la direction dudit axe de lunette (D), dont le déverrouillage est effectué par pression axiale d'un utilisateur, selon la direction dudit axe de lunette (D), sur ladite première lunette (1) pour déverrouiller la deuxième lunette (2) et l'entraîner en rotation sous l'action d'un mouvement de rotation imprimé par l'utilisateur à ladite première lunette (1), et **en ce que** ledit mécanisme de verrouillage comporte un ressort annulaire (5) sensiblement de révolution autour dudit axe de lunette (D) et qui est en contact permanent avec ladite première lunette (1) d'une part, et ladite deuxième lunette (2) d'autre part.

2. Boîte de montre (100) selon la revendication 1, **caractérisée en ce que** ladite première lunette (1) et ladite deuxième lunette (2) sont montées sur une carrure (10), pivotantes autour dudit axe de lunette (D) et indépendantes l'une de l'autre en rotation, ladite deuxième lunette (2) étant immobilisée axialement selon la direction dudit axe de lunette (D) par rapport à ladite carrure (10), **en ce que** ladite première lunette (1) est mobile axialement à l'encontre d'un premier ressort (3) logé dans ladite carrure (10), entre une position stable de repos dans laquelle ledit premier ressort (3) est détendu, et une position transitoire de manoeuvre dans laquelle ledit premier ressort (3) est comprimé sous l'action d'un effort axial imprimé par un utilisateur à ladite première lunette (1) selon la direction dudit axe de lunette (D), **en ce que** ladite deuxième lunette (2) est mobile entre des positions de repos de verrouillage via une position transitoire déverrouillée, et **en ce que** ledit ressort annulaire (5) s'étend entre d'une part ladite carrure (10) et d'autre part des extrémités inférieures de ladite première lunette (1) et de ladite deuxième lunette (2), autour dudit axe de lunette (D), et est agencé pour verrouiller la position angulaire de ladite deuxième lunette (2) quand ladite première lunette (1) est dans sa dite position de repos, et pour autoriser, au moins dans un premier sens de rotation, la rotation de ladite deuxième lunette (2) quand ladite première lunette (1) est dans sa dite position de manoeuvre dans laquelle elle exerce un appui de déverrouillage sur ledit ressort annulaire (5) pour libérer ladite deuxième lunette (2) et lorsqu'elle est soumise à un mouvement de rotation imprimé par l'utilisateur.

3. Boîte de montre (100) selon la revendication 1 ou 2, **caractérisée en ce que** ladite première lunette (1) comporte des premiers moyens d'entraînement (18) agencés pour coopérer avec des deuxièmes moyens d'entraînement complémentaires (28) que comporte ladite deuxième lunette (2) dans ladite position de manoeuvre de ladite première lunette (1) pour entraîner en rotation, au moins dans ledit premier sens de rotation, ladite deuxième lunette (2) lors d'une rotation imprimée par l'utilisateur à ladite première lunette (1).

4. Boîte de montre (100) selon l'une des revendications 1 à 3, **caractérisée en ce que** ledit ressort annulaire (5) comporte, connexes l'une à l'autre, une première surface annulaire (56) agencée pour coopérer avec une première surface d'appui inférieure (16) que comporte ladite première lunette (1), et une deuxième surface annulaire (57) agencée pour coopérer avec une denture de verrouillage (29) que comporte ladite deuxième lunette (2), et **en ce que** ledit ressort annulaire (5) comporte des lames-ressort de verrouillage (500, 52, 53) qui s'étendent sur ladite première surface annulaire (56) et sur une partie de ladite deuxième surface annulaire (57) et qui sont agencées pour exercer un verrouillage de ladite deuxième lunette (2) par action sur sa dite denture de verrouillage (29) quand ladite première lunette (1) est dans sa dite position de repos.

5. Boîte de montre (100) selon la revendication 4, **caractérisée en ce que** ladite première surface d'appui (16) est agencée pour, lors d'un effort de compression imprimé à ladite première lunette (1) dans sa dite position de manoeuvre, comprimer lesdites lames-ressort de verrouillage (500, 52, 53) que comporte ladite première surface annulaire (56) dudit ressort annulaire (5), pour éclipser lesdites lames-ressort de verrouillage (500, 52, 53) et autoriser une rotation de ladite deuxième lunette (2).

6. Boîte de montre (100) selon la revendication 5, **caractérisée en ce que** ladite première surface annulaire (56) dudit ressort annulaire (5) comporte des dites lames-ressort de verrouillage (500) qui sont toutes agencées pour verrouiller ladite deuxième lunette (2) dans un seul sens.

7. Boîte de montre (100) selon la revendication 6, **caractérisée en ce que** ladite première surface annulaire (56) dudit ressort annulaire (5) comporte des dites lames-ressort de verrouillage (500) qui sont agencées pour verrouiller ladite deuxième lunette (2) dans le seul sens horaire.

8. Boîte de montre (100) selon la revendication 5, **caractérisée en ce que** ladite première surface annulaire (56) dudit ressort annulaire (5) comporte des premières dites lames-ressort de verrouillage (52) qui sont agencées pour verrouiller ladite deuxième lunette (2) dans un premier sens, et des deuxièmes dites lames-ressort de verrouillage (53) qui sont agencées pour verrouiller ladite deuxième lunette (2) dans un deuxième sens.

9. Boîte de montre (100) selon la revendication 8, **caractérisée en ce que** lesdites premières dites lames-ressort de verrouillage horaires (52) sont agencées pour verrouiller ladite deuxième lunette (2) dans un premier sens horaire, et lesdites deuxièmes lames-ressort de verrouillage anti-horaires (53) sont agencées pour verrouiller ladite deuxième lunette (2) dans un deuxième sens anti-horaire.

10. Boîte de montre (100) selon la revendication 5, **caractérisée en ce que** ladite deuxième surface annulaire (57) comporte des lames-ressort à fonction de rotation (50, 51) autorisant l'entraînement en rotation de ladite deuxième lunette (2).

11. Boîte de montre (100) selon la revendication 10, **caractérisée en ce que** ladite deuxième surface annulaire (57) comporte des lames-ressort à simple fonction de rotation (50) autorisant l'entraînement en rotation de ladite deuxième lunette (2) dans un unique sens de rotation.

12. Boîte de montre (100) selon les revendications 4 et 11, **caractérisée en ce que** lesdites lames-ressort de verrouillage (500) de ladite première surface annulaire (56) sont opposées auxdites lames-ressort à simple fonction de rotation (50) de ladite deuxième surface annulaire (57).

13. Boîte de montre (100) selon la revendication 11 ou 12, **caractérisée en ce que** ladite deuxième lunette (2) est graduée pour une application de montre de plongée avec rotation unidirectionnelle.

14. Boîte de montre (100) selon la revendication 13, **caractérisée en ce que** ladite deuxième lunette (2) porte une indication de 60 minutes sur 360°.

15. Boîte de montre (100) selon la revendication 10, **caractérisée en ce que** ladite deuxième surface annulaire (57) comporte des lames-ressort à double fonction de rotation (51) autorisant l'entraînement en rotation de ladite deuxième lunette (2) dans les deux sens de rotation.

16. Boîte de montre (100) selon la revendication 15, **caractérisée en ce que** ladite deuxième lunette (2) est graduée pour une application GMT pour l'indication de l'heure en différents fuseaux horaires avec rotation bidirectionnelle, et porte une indication de 24 heures sur 360°.

17. Boîte de montre (100) selon l'une des revendications 2 à 16, **caractérisée en ce que** ladite première lunette (1) est libre en rotation dans les deux sens de rotation, dans sa dite position stable de repos et lorsque ladite deuxième lunette (2) est dans une position de verrouillage.

18. Boîte de montre (100) selon l'une des revendications 1 à 17, **caractérisée en ce que** ladite deuxième lunette (2) comporte une gorge (26) de révolution autour dudit axe de lunette (D), qui est agencée pour coopérer avec un élément élastique sensiblement annulaire (6) qui est aussi logé dans une gorge de carrure (60) que comporte ladite carrure (10).

19. Boîte de montre (100) selon l'une des revendications 1 à 18, **caractérisée en ce que** ladite première lunette (1) représente les points cardinaux.

20. Boîte de montre (100) selon l'une des revendications 1 à 19, **caractérisée en ce que** ladite première lunette (1) est une lunette extérieure, **en ce que** ladite deuxième lunette (2) est une lunette intérieure.

21. Boîte de montre (100) selon les revendications 4 et 20, **caractérisée en ce que** ladite première surface annulaire (56) est une surface annulaire extérieure, et **en ce que** ladite deuxième surface annulaire (57) est une surface annulaire intérieure (57).

22. Montre (1000) comportant une boîte de montre (100) selon l'une des revendications 1 à 21.
